# EUROPÄISCHE PATENTSCHRIFT

(11) **EP 0 330 750 B1**
(45) Veröffentlichungstag und Bekanntmachung des Hinweises auf die Patenterteilung: **14.06.1995**
(21) Anmeldenummer: 88120688.2
(22) Anmeldetag: 10.12.1988
(51) Int. Cl.: D01G 15/46, D01G 15/04

(54) **Wirrvlieskrempel mit mindestens drei Arbeitstrommeln**
Disordered fleece card with at least three working drums
Machine de cardage pour toison en désordre avec au moins trois tambours travailleurs

(30) Priorität: 19.02.1988 DE 3805214
(43) Veröffentlichungstag der Anmeldung: 06.09.1989
(73) Patentinhaber: Spinnbau GmbH, D-28777 Bremen (DE)
(72) Erfinder: Bernhardt, Siegfried, D-2820 Bremen 71 (DE); Schmiedgen, Hans, D-2820 Bremen 70 (DE); Knake, Alfred, D-2820 Bremen 71 (DE)
(74) Vertreter: Knoblauch, Ulrich, Dr.-Ing.

(56) Entgegenhaltungen:
- EP-A- 0 099 482
- DE-A- 3 532 021
- DE-B- 1 152 046
- DE-C- 3 315 839

## Beschreibung

Die Erfindung betrifft eine Wirrvlieskrempel zur Vliesherstellung aus Fasermaterial nach dem Oberbegriff des Anspruchs 1.

Aus der DE-A1-35 32 021 ist eine Wirrvlieskrempel der vorstehend angegebenen Art bekannt, die sich in der Praxis durchaus bewährt hat. Gegenüber dem bis dahin bekannten Stand der Technik ermöglicht die gattungsgemäße Wirrvlieskrempel bei verringertem konstruktiven Aufwand bei hohen Arbeitsgeschwindigkeiten die Erzielung höherer Arbeitsbreiten bei Gewährleistung einer weitestgehenden Gleichmäßigkeit der Wirrvliesstruktur über die gesamte Vliesbreite.

Es hat sich allerdings als wünschenswert herausgestellt, die Wirrvliesstruktur bei hohen Arbeitsbreiten noch weiter zu vergleichmäßigen, unter gleichzeitiger Steigerung der Produktionsgeschwindigkeit, als dies bei der gattungsgemäßen Wirrvlieskrempel möglich ist.

Aus DE-C2-33 15 839 ist eine Krempel oder Karde bekannt, bei der in Wirkrichtung hintereinander eine erste Hauptwalze größeren Durchmessers, eine erste Wirrwalze, eine zweite Hauptwalze und eine zweite Wirrwalze miteinander in Eingriff stehen, wobei die drei letztgenannten Walzen einen kleineren, untereinander gleichen Durchmesser besitzen. Am Umfang der ersten Hauptwalze wirken zwei Arbeiter- und Wenderwalzenpaare, am Umfang der zweiten Hauptwalze ein Arbeiter- und Wenderwalzenpaar. Der Abzug des Vlieses erfolgt unmittelbar von der letzten Wirrwalze. Bei der im übrigen recht ähnlichen Krempel gemäß EP-A1-0 099 482 wirkt die zweite Wirrwalze mit zwei Abnehmerwalzen zusammen, die je mit einer Abzugsvorrichtung zusammenarbeiten.

Der Erfindung liegt die Aufgabe zugrunde, die gattungsgemäße Wirrvlieskrempel dahingehend weiterzubilden, daß bei erhöhter Produktionsgeschwindigkeit eine weitere Vergleichmäßigung der Wirrvliesstruktur über die gesamte Vliesbreite auch bei hohen Arbeitsbreiten gewährleistet ist.

Erfindungsgemäß wird diese Aufgabe durch die Merkmale des Ansprüchs 1 gelöst.

Weitere Ausführungsformen der Erfindung ergeben sich aus den Ansprüchen 2 bis 6.

Dadurch, daß erfindungsgemäß ein aus den genannten drei miteinander in Eingriff stehenden Arbeitstrommeln bestehendes Walzentrio vorgesehen ist, dessen Eingangswalze, nämlich die erste Arbeitstrommel, mit der Hauptwalze wesentlich größeren Durchmessers in Eingriff steht, gelingt es, ein wesentliches besseres Durcharbeiten des Fasermaterials zu gewährleisten, als dies beim gattungsgemäßen Stand der Technik der Fall ist. Wird, wie dies erfindungsgemäß vorgesehen ist, einer der beiden nachgeschalteten Arbeitstrommeln oder auch nur einer derselben ein ggf. ausklappbares Kardiersegment nachgeordnet, so wird die Möglichkeit, mittels der erfindungsgemäßen Wirrvlieskrempel in hoher Gleichmäßigkeit sowohl längs- als auch wirr- bzw. isotroporientierte Faservliese zu erhalten, weiter gefördert. Wenn ein ggf. ausklappbares Kardiersegment lediglich der oberen oder unteren Arbeitstrommel individuell zugeordnet wird, läßt sich ein Vlies herstellen, welches oben bzw. unten eine längs- und unten bzw. oben wirrorientierte Faserschicht, bzw. umgekehrt, aufweist. Ein weiterer Vorteil des Vorsehens von ggf. ausklappbaren Kardiersegmenten besteht darin, daß die Herstellung längsorientierter Vliese ohne Herabsetzung der Produktionsleistung ermöglicht wird.

Weitere Vorteile der Erfindung ergeben sich aus der nachstehenden Beschreibung, in der ein Ausführungsbeispiel anhand der schematischen Zeichnung im einzelnen erläutert ist.

Dabei zeigt:
- Fig. 1: ein erstes Auführungsbeispiel einer Wirrvlieskrempel nach der Erfindung schematisch im Schnitt senkrecht zur Drehachse der Maschinenwalzen bzw. -trommeln und
- Fig. 2: ein zweites Ausführungsbeispiel in Fig. 1 entsprechender Darstellung

Wie Fig. 1 erkennen läßt, weist die erfindungsgemäße Wirrvlieskrempel bei dem dort gezeigten Ausführungsbeispiel eine Hauptwalze 10 mit einem Durchmesser von z. B. 1000 mm auf, der ein aus einer ersten Arbeitstrommel 12, einer zweiten, oberen Arbeitstrommel 14 und einer dritten, unteren Arbeitstrommel 16 bestehendes Walzentrio nachgeschaltet ist, wobei die Hauptwalze 10 und die Arbeitstrommeln 12, 14, 16 gleichsinnig mit einer Umfangsgeschwindigkeit im Bereich von 500 bis 1800 m/min laufen. Die erste Arbeitstrommel 12, die somit als Wirrwalze wirkt, steht mit der Hauptwalze 10 in Eingriff, während die zweite Arbeitstrommel 14 und die dritte Arbeitstrommel 16 lediglich mit der ersten Arbeitstrommel 12 in Eingriff stehen. Der Hauptwalze 10 sind in üblicher Weise als Einzugseinrichtung eine Walze 18, für Vorauflösung, gleichsinnig mit der Hauptwalze 10 laufend, sowie eine Übertragungswalze 20 vorgeschaltet, ggf. auch weitere, in der Zeichnung ersichtliche, jedoch hier nicht näher erläuterte Einzugselemente.

Den Arbeitstrommeln 14 und 16 sind eine obere Abnehmerwalze 22 bzw. eine untere Abnehmerwalze 24 nachgeschaltet, wobei die den Fachmann im übrigen geläufige Arbeitsweise der beschriebenen Wirrvlieskrempel abgesehen von dem erfindungsgemäßen Merkmal der dem Walzentrio aus den Arbeitstrommeln 12, 14, 16 vorgeschalteten Hauptwalze 10 im übrigen der in der DE-PS 35 32 021 anhand der dort beschriebenen Krempel erläuterten Arbeitsweise entspricht.

Ferner ist der oberen Arbeitstrommel 14 ein oberes ggf. ausklappbares Kardiersegment 26 zugeordnet ist, während beim Ausführungsbeispiel von Fig. 2 der unteren Arbeitstrommel 16 ein unteres ggf. ausklappbares Kardiersegment 28 zugeordnet ist. Die Zuordnung eines ggf. ausklappbaren Kardiersegmentes 26 bzw. 28 lediglich zur oberen Arbeitstrommel 14 bzw. zur unteren Arbeitstrommel 16 ermöglicht die Herstellung gleichsam "geschichteter" Vliese mit unterschiedlicher Faserorientierung im Ober- bzw. Untervlies.

In der vorstehenden Beschreibung, in der Zeichnung sowie in den Ansprüchen offenbarten Merkmale der Erfindung können sowohl einzeln als auch in beliebiger Kombination für die Verwirklichung der Erfindung in ihren verschiedenen Ausführungsformen wesentlich sein.

## Patentansprüche

1. Wirrvlieskrempel zur Vliesherstellung aus Fasermaterial, mit mindestens drei miteinander in gegenseitigem einstellbarem Eingriff stehenden, gleichsinnig miteinander laufenden Arbeitstrommeln (12, 14, 15) vorzugsweise gleichen Durchmessers zum Kardieren des Fasermaterials unter einstellbarer teilweiser Rückspeicherung desselben, dadurch gekennzeichnet, daß eine erste (12) der Arbeitstrommeln (12, 14, 16) einer gleichsinnig mit den Arbeitstrommeln (12, 14, 16) laufenden Hauptwalze (10) mit größerem Durchmesser nachgeschaltet ist und mit ihr in Eingriff steht, während die zweite (14) und dritte Arbeitstrommel (16) nur mit der ersten Arbeitstrommel (12) sowie gegebenenfalls nachfolgenden Abnehmerwalzen (22, 24) oder dergleichen in Eingriff stehen, und daß der zweiten (14) und/oder dritten Arbeitstrommel (16) (je) ein Kardiersegment (26, 28) zugeordnet ist.

2. Wirrvlieskrempel nach Anspruch 1, dadurch gekennzeichnet, daß das Kardiersegment (26, 28) ausklappbar ist.

3. Wirrvlieskrempel nach Anspruch 1 oder 2, dadurch gekennzeichnet, daß die Drehzahl der Hauptwalze (10) mit derjenigen der drei nachgeschalteten Arbeitstrommeln (12, 14, 16) gemeinsam stufenlos regelbar ist.

4. Wirrvlieskrempel nach Anspruch 1 oder 2, dadurch gekennzeichnet, daß die Drehzahlen der Hauptwalze (10) und der drei Arbeitstrommeln (12, 14, 16) einzeln stufenlos regelbar sind.

5. Wirrvlieskrempel nach einem der Ansprüche 1 bis 4, dadurch gekennzeichnet, daß die Umfangsgeschwindigkeiten der Hauptwalze (10) und der Arbeitstrommeln (12, 14, 16) im wesentlichen übereinstimmen.

6. Wirrvlieskrempel nach Anspruch 5, dadurch gekennzeichnet, daß die Umfangsgeschwindigkeiten der Hauptwalze (10) und der Arbeitstrommeln (12, 14, 16) im Bereich von 500 bis 1800 m/min liegen.

## Claims

1. Tangled fleece card for fleece production from fibre material, with at least three working drums (12, 14, 15) preferably with the same diameter mutually and adjustably engaged with each other and rotating in the same direction, for carding the fibre material with adjustable partial reverse accumulation thereof, characterised in that a first one (12) of the working drums (12, 14, 16) is mounted behind a main roller (10) of larger diameter rotating in the same direction as the working drums (12, 14, 16) and is engaged with it, while the second (14) and third (16) working drums are engaged only with the first working drum (12) and also if occasion arises subsequent strippers (22, 24) or the like, and in that a carding segment (26, 28) is associated with each of the second (14) and/or third (16) working drums.

2. Tangled fleece card according to claim 1, characterised in that the carding segment (26, 28) can be swung out.

3. Tangled fleece card according to claim 1 or 2, characterised in that the speed of the main roller (10) is infinitely variable together with that of the three subsequent working drums (12, 14, 16).

4. Tangled fleece card according to claim 1 or 2, characterised in that the speeds of the main roller (10) and of the three working drums (12, 14, 16) are infinitely variable individually.

5. Tangled fleece card according to any of claims 1 to 4, characterised in that the circumferential speeds of the main roller (10) and of the working drums (12, 14, 16) essentially match each other.

6. Tangled fleece card according to claim 5, characterised in that the circumferential speeds of the main roller (10) and of the working drums (12, 14, 16) are in the region of 500 to 1800 m/min.

## Revendications

1. Machine de cardage pour toison en désordre, destinée à fabriquer une toison à partir de matériau fibreux, comprenant au moins trois tambours travailleurs (12, 14, 15) de diamètre de préférence identique qui tournent dans le même sens, sont en prise mutuelle réglable et sont destinés à carder le matériau fibreux tout en assurant une accumulation partielle réglable, caractérisée en ce qu'un premier (12) des tambours travailleurs (12, 14, 16) est implanté en aval d'un cylindre principal (10) qui tourne dans le même sens que les tambours travailleurs (12, 14, 16) et présente un diamètre assez grand et qui est en prise avec lui, tandis que les deuxième (14) et troisième (16) tambours travailleurs ne sont en prise qu'avec le premier tambour travailleur (12) ainsi qu'éventuellement avec des cylindres peigneurs ou analogues (22, 24) placés en aval, et en ce qu'un segment de cardage (26, 28) est associé (respectivement) aux deuxième (14) et/ou troisième tambours travailleurs (16).

2. Machine de cardage pour toison en désordre selon la revendication 1, caractérisée en ce que le segment de cardage (26, 28) est rabattable.

3. Machine de cardage pour toison en désordre selon la revendication 1 ou 2, caractérisée en ce que la vitesse de rotation du cylindre principal (10) peut faire l'objet d'un réglage progressif conjointement avec celle des trois tambours travailleurs (12, 14, 16) implantés en aval.

4. Machine de cardage pour toison en désordre selon la revendication 1 ou 2, caractérisée en ce que la vitesse de rotation du cylindre principal (10) et celle des trois tambours travailleurs (12, 14, 16) peuvent faire l'objet d'un réglage progressif individuel.

5. Machine de cardage pour toison en désordre selon l'une des revendications 1 à 4, caractérisée en ce que la vitesse circonférentielle du cylindre principal (10) et celle des tambours travailleurs (12, 14, 16) sont sensiblement identiques.

6. Machine de cardage pour toison en désordre selon la revendication 5, caractérisée en ce que la vitesse circonférentielle du cylindre principal (10) et celle des tambours travailleurs (12, 14, 16) sont comprises entre 500 et 1 800 m/mn.
